# FASCICULE DE BREVET EUROPEEN

(11) **EP 3 084 214 B1**
(45) Date de publication et mention de la délivrance du brevet: **15.11.2017**
(21) Numéro de dépôt: 14814861.2
(22) Date de dépôt: 17.12.2014
(51) Int. Cl.: F04B 35/04, F04C 23/00, F04B 39/12, F04B 39/14, H01R 4/64, H01R 9/16, H01R 13/447, H01R 13/631

(54) **DISPOSITIF DE FIXATION ET RACCORDEMENT ÉLECTRIQUE D'UN COMPRESSEUR HERMÉTIQUE**
ELEKTRISCHE FIXIER- UND VERBINDUNGS-VORRICHTUNG EINES HERMETISCHEN VERDICHTERS
ELECTRIC FIXING AND CONNECTING DEVICE OF AN HERMETIC COMPRESSOR

(30) Priorité: 20.12.2013 FR 1363340
(43) Date de publication de la demande: 26.10.2016
(73) Titulaire: Tecumseh Europe Sales & Logistics, 38090 Vaulx Milieu (FR)
(72) Inventeur: BOUSSEKEY, Pierre, F-38090 Villefontaine (FR); ÔZDEMIR, Sophie, F-38090 Villefontaine (FR); PITIOT, Rémi, F-38890 Saint-Chef (FR); DURAND, Xavier, F-38090 Vaulx Milieu (FR)
(74) Mandataire: Collet, Alain
(86) Numéro de dépôt international: PCT/EP2014/078285
(87) Numéro de publication internationale: WO 2015/091683

(56) Documents cités:
- EP-A1- 0 422 336
- CH-A5- 659 918
- FR-A1- 2 977 407
- FR-A5- 2 065 945
- US-A- 5 173 057

## Description

L'invention concerne le raccordement électrique d'un compresseur hermétique par exemple utilisé pour la réfrigération domestique ou commerciale et le conditionnement de l'air.

De façon plus générale, dans une machine thermodynamique, un compresseur est utilisé pour comprimer un fluide frigorigène avant de le faire circuler dans un échangeur permettant de refroidir le fluide au contact d'une source chaude.

On connaît des compresseurs de divers types, par exemple alternatifs ou rotatifs. Le compresseur est par exemple entrainé par un moteur électrique et l'ensemble formé par le compresseur et le moteur est appelé moto compresseur. Dans les machines frigorifiques, le compresseur et le moteur qui lui est associé est couramment encapsulé dans une enveloppe hermétique. Le composant ainsi réalisé est appelé par la suite compresseur hermétique. Le raccordement électrique du moteur traverse l'enveloppe hermétique et le compresseur hermétique est livré avec plusieurs bornes sortant de l'enveloppe sur lesquelles on raccorde un câble d'alimentation lors de l'installation de la machine thermodynamique. Un tel compresseur hermétique est par exemple connu du document EP 0 422 336 A1. Le câble se termine par des moyens de connexions électriques venant s'enficher sur les bornes d'alimentation du compresseur hermétique. Cet ensemble est ensuite recouvert par un capot électrique pour assurer la sécurité de l'équipement et des personnes utilisant l'équipement mettant en oeuvre la machine thermodynamique. Par ailleurs, un moyen de raccordement à la terre, connecté à une borne particulière traversant l'enveloppe, permet de raccorder l'équipement à une connexion de terre fournie par le réseau électrique d'alimentation de l'équipement.

Cette borne, appelée borne de terre, est raccordée à un conducteur électrique spécifique du câble d'alimentation. Ce conducteur spécifique est généralement isolé au moyen d'un isolant de couleur particulière vert et jaune. Pour s'assurer de la bonne connexion du conducteur spécifique à la borne de terre, on met en oeuvre un moyen particulier de connexion distincte des moyens de connexion des autres conducteurs du câble d'alimentation véhiculant la puissance électrique. Par exemple, les conducteurs de puissance sont terminés par des cosses simplement enfichés sur les bornes d'alimentation et le conducteur de terre est terminé par une cosse vissée sur la borne de masse.

Le raccordement des différents conducteurs du câble sur les bornes traversant l'enveloppe du compresseur hermétique est sujet à erreur ce qui peut provoquer une destruction immédiate ou à court terme du compresseur.

De plus, le temps de raccordement peut être plus ou moins important suivant l'accessibilité des bornes de connexion dans l'équipement.

L'invention vise à fiabiliser le raccordement du câble sur les bornes du compresseur. L'invention vise également à améliorer la rapidité de connexion du câble.

A cet effet, l'invention a pour objet un compresseur hermétique comprenant un groupe moto pompe, une enveloppe hermétique et des moyens de connexion électriques, le groupe moto pompe étant disposé à l'intérieur de l'enveloppe hermétique, les moyens de connexion permettant l'alimentation électrique du groupe moto pompe en traversée de l'enveloppe hermétique, les moyens de connexion comprenant une tige de terre et au moins deux bornes d'alimentation, les moyens de connexion comprennant un boîtier mobile et un câble d'alimentation, le boîtier étant disposé à l'extrémité du câble, la connexion du boitier sur la tige de terre et sur les bornes d'alimentation se faisant par un mouvement de translation, suivant un sens d'insertion, la connexion du boîtier sur la tige de terre compreannant des moyens antiretours interdisant le mouvement du boîtier dans un sens opposée au sens d'insertion, la tige de terre étant formée d'une tige s'étendant hors de l'enveloppe hermétique dans une direction portant le sens d'insertion, caractérisé en ce que le boîtier comprend une pièce mécanique monobloc destinée à assurer la connexion du boîtier sur la tige de terre, en ce que le boîtier comprend deux parties : une embase et un capot, en ce que la pièce mécanique est solidaire de l'embase, en ce que le capot est fixé de façon amovible sur l'embase et en ce que l'embase est réalisée dans un matériau isolant électriquement de façon à éviter tout contact électrique entre des composants situés à l'intérieur du boîtier et l'enveloppe hermétique.

Dans un mode de réalisation préféré, les moyens antiretours interdisent le mouvement du boîtier dans un sens opposé au sens d'insertion, uniquement au moyen d'une traction sur le boitier et autorisent le mouvement du boîtier, dans un sens opposée au sens d'insertion, en combinant la traction dans un sens opposée au sens d'insertion avec une autre manoeuvre distincte de la traction. Ce mode de réalisation peut être mis en oeuvre indépendamment du fait que la pièce mécanique de connexion soit monobloc et indépendamment de la présence de deux parties : embase et capot, formant le boitier.

L'invention sera mieux comprise et d'autres avantages apparaîtront à la lecture de la description détaillée d'un mode de réalisation donné à titre d'exemple, description illustrée par le dessin joint dans lequel :
la figure 1 représente en perspective une partie de l'enveloppe d'un compresseur hermétique selon l'invention ainsi qu'à distance, un boîtier formant l'extrémité d'un câble d'alimentation ;
la figure 2 représente en coupe l'enveloppe du compresseur et le boîtier raccordé sur des bornes du compresseur ;
la figure 3 représente une pièce destinée à assurer la connexion du boîtier sur une tige qui constitue un moyen de fixation et joue le rôle de connexion électrique de terre du compresseur ;
les figures 4 et 5 représentent en perspective l'intérieur du boîtier ;
la figure 6 représente le boîtier ouvert en position sur le compresseur ;
la figure 7 représente une variante optimisée de la pièce représentée figure 3 ;
la figure 8 représente la pièce de la figure 7 montée dans le boitier en position ouverte.

Par souci de clarté, les mêmes éléments porteront les mêmes repères dans les différentes figures.

La figure 1 représente un compresseur hermétique 10 comprenant une enveloppe hermétique 11 et un groupe moto pompe non visible sur la figure car disposé à l'intérieur de l'enveloppe hermétique 11. Le compresseur hermétique 10 comprend également des moyens de connexion 12 permettant l'alimentation électrique du groupe moto pompe en traversée de l'enveloppe hermétique 11. Les moyens de connexion 12 comprenant une tige de terre 13 et au moins deux bornes d'alimentation. Dans l'exemple représenté les moyens de connexion 12 comprennent trois bornes d'alimentation 14, 15 et 16 traversant l'enveloppe hermétique 11. Deux des bornes sont destinées à recevoir une phase et la troisième borne de connexion électrique peut recevoir l'une des phases du réseau d'alimentation électrique dans le cas de triphasé.

Alternativement, en monophasé, l'une des trois connexions peut être raccordée à un composant de protection thermique qui sera décrit ultérieurement. Dans ce cas, les deux autres bornes sont raccordées à un équipement électrique complémentaire non représenté, situé à l'extérieur du compresseur hermétique 10 et permettant par exemple de générer une phase auxiliaire utile pour déterminer le sens de rotation du groupe moto pompe lors de son démarrage. La tige de terre 13 est destinée à recevoir une terre de protection délivrée par le réseau électrique.

Les moyens de connexion 12 comprennent un boîtier mobile 20 et un câble d'alimentation 21, le boîtier 20 étant disposé à une extrémité du câble 21. Le câble 21 comprend par exemple quatre conducteurs isolés véhiculant l'alimentation électrique du compresseur 10.

La connexion du boitier 20 sur la tige de terre 13 et sur les bornes d'alimentation 14, 15 et 16 se fait dans un mouvement de translation, suivant un sens d'insertion repéré par une flèche 22.

La figure 2 représente en coupe le boitier 20 connecté à ses bornes d'alimentation 13, 14 et 16.

La connexion du boîtier 20 sur la tige de terre 13 comprend des moyens antiretours interdisant le mouvement du boîtier 20 dans un sens opposée au sens d'insertion 22.

La connexion du boîtier 20 sur la tige de terre 13 peut comprendre des moyens d'arc-boutement sur la tige de terre 13. L'arc-boutement sur la tige de terre 13 permet de réaliser simplement l'antiretour du boîtier 20.

La tige de terre 13 est classiquement formée d'un goujon ou d'une tige filetée dont une partie filetée s'étend hors de l'enveloppe hermétique 11 dans une direction portant le sens 22. Il est également possible de former la tige de terre 13 à l'aide d'une tige lisse sortant de l'enveloppe hermétique 11.

Il est possible de différencier la connexion électrique sur la tige de terre et la connexion mécanique comprenant les moyens antiretours. La connexion électrique peut être assurée au moyen d'une cosse destinée à entourer la tige de terre 13 et comprenant des moyens élastiques assurant un effort de la cosse sur la tige 13 perpendiculairement à la direction portant le sens 22. La connexion mécanique peut être assurée par un élément pivotant par rapport à la cosse et venant en appui contre la cosse. L'antiretour peut être assuré par gravité en prévoyant un axe de pivotement de l'élément pivotant disposé plus bas que le point de contact entre l'élément pivotant et la tige 13. Ainsi, lors de l'insertion, l'élément pivotant par exemple de forme circulaire glisse contre la tige 13 sans opposer de résistance mécanique, sauf un léger frottement. Par contre, si on tente un mouvement inverse, l'élément circulaire s'arc-boute sur la tige 13 opposant ainsi un effort proportionnel à l'effort exercé pour tenter de désaccoupler le boîtier 20.

Avantageusement, la connexion du boîtier 20 sur la tige de terre 13 est définie de façon à ce qu'une déconnexion ne mettant en oeuvre qu'une traction dans un sens opposée au sens d'insertion 22 soit destructrice de la connexion sur la tige de terre 13. Lorsque la connexion mécanique et la connexion électrique sont dissociées, il est possible de définir l'arc-boutement ou plus précisément la position relative de l'axe de pivotement et le point de contact de l'élément pivotant de façon calibrer un effort permettant la déconnection du boîtier, par exemple par déformation de l'élément de fixation de forme circulaire. Il est également possible de définir un effort suffisamment élevé pour dépasser le domaine élastique et entrer dans le domaine de déformation plastique voire entrainer la rupture de la cosse destinée à assurer la connexion sur la tige de terre 13. Une déformation permanente ou une rupture permettra de prouver la déconnexion du boîtier 20.

Alternativement, dans une variante préférée de l'invention, les connexions électrique et mécanique à la tige de terre 13 sont assurées par une pièce mécanique monobloc 30. Autrement dit, le boîtier 20 comprend une pièce mécanique monobloc destinée à assurer la connexion du boîtier 20 sur la tige de terre 13. La pièce mécanique 30 est solidaire du boîtier 20.

La figure 3 représente la pièce 30 seule. La pièce 30, connectée à la tige de terre 13, est également visible sur la figure 2.

La pièce mécanique monobloc 30 comprend une rondelle 31 percée s'étendant dans un plan 32. La rondelle 31 est destinée à entourer la tige 13 de façon à ce que le plan 32 de la rondelle 31 se place perpendiculairement à la direction portant le sens 22, la borne 13 entrant dans le perçage 34 de la rondelle 31. La rondelle 31 est équipée d'au moins une ailette radiale 33 obturant partiellement le perçage 34 de la rondelle 31, de façon à s'ajuster de façon serrée sur la tige 13.

Avantageusement, la rondelle 31 comprend plusieurs ailettes 33 symétriques. Dans l'exemple représenté sur la figure 3, la rondelle 31 comprend six ailettes 33 s'étendant symétriquement autour de la direction portant le sens 22.

La ou les ailettes 33 sont inclinées par rapport au plan 32 de la rondelle 31 de façon augmenter leur inclinaison lors de l'insertion par déformation élastique. Ainsi, à la fin de l'insertion de la rondelle sur la tige 13, la déformation élastique de la ou des ailettes 33 assurent un serrage de la rondelle 31 sur la tige 13 et par conséquent la connexion électrique entre la rondelle et la tige 13. De plus, si on tente de déconnecter le boitier 20 en exerçant sur la rondelle 31 un effort selon un sens opposé au sens 22, la ou les ailettes 33 prenant appui sur la tige 13, tendent à voir leur inclinaison se réduire ce qui augmente l'effort de serrage de la rondelle 31 sur la tige 13. Ceci crée un arc-boutement de la rondelle 31 sur la tige 13 qui empêche la déconnexion du boîtier 20, assurant ainsi l'effet antiretour interdisant le mouvement du boîtier 20 dans un sens opposée au sens d'insertion 22. En augmentant l'effort de déconnexion, il est tout de même possible d'arracher le boîtier 20. Lors de cet arrachement, la ou les ailettes 33 se déforment en inversant leur inclinaison, ce qui peut, en fonction du matériau choisi pour la rondelle, soit déformer de façon irrémédiables la ou les ailettes 33, soit les rompre si le matériau de la rondelle ne possède qu'un faible domaine de déformation plastique. Ceci est par exemple le cas pour un acier trempé à fort pourcentage de carbone. La pièce mécanique 30 est solidaire du boîtier 20. L'arrachement du boîtier 20 pour le déconnecter peut également rompre la fixation de la pièce 30 dans le boîtier 20. Le boîtier 20 est par exemple réalisé en matière plastique obtenu par moulage. Des rainures réalisées dans le boîtier 20 et dans le plan 32 peuvent servir d'encrage à la pièce 30. La déconnexion du boîtier peut par exemple rompre les rainures et donc rompre l'ancrage de la pièce 30 dans le boîtier 20.

Le boîtier 20 et le câble d'alimentation 21 à l'extrémité duquel est disposé le boîtier 20 peuvent être réalisés en usine évitant ainsi tout risque de mauvaise connexion du câble 21 sur les différentes bornes sortant de l'enveloppe hermétique 11. Il peut être nécessaire d'intervenir sur site pendant l'utilisation de l'équipement pour réparer le câblage. A cet effet, le boîtier 20 comprend deux parties : une embase 37 et un capot 38. La pièce mécanique 30 est solidaire de l'embase 37. Le capot 38 peut être fixé de façon amovible sur l'embase 37. La fixation amovible est réalisée par exemple par vis ou par clippage.

L'embase 37 est réalisée dans un matériau isolant électriquement de façon à éviter tout contact électrique entre les composants situés à l'intérieur du boîtier 20 et l'enveloppe hermétique 11. De façon plus générale, le boîtier 20 comprend un matériau isolant électriquement disposé de façon à éviter tout contact électrique entre des composants situés à l'intérieur du boîtier 20 et l'enveloppe hermétique 11.

Les figures 4 et 5 représentent en perspective l'intérieur du boîtier 20, le capot 38 étant ouvert sur la figure 4 et le capot étant ôté sur la figure 5. Le câble 21 comprend un conducteur électrique de terre 40 se terminant par une cosse de terre 41. Avantageusement, la pièce mécanique monobloc 30 comprend une languette 42 sur laquelle s'enfiche la cosse de terre 41. La languette 42 et la cosse 41 permettent d'intervenir sur la connexion de terre après ouverture du boîtier 20.

La languette 42 peut avoir une largeur de 6,3 mm ce qui permet d'accueillir une cosse 41 que l'on peut se procurer facilement chez des fabricants de connecteurs. La cosse 41 peut être sertie ou soudée sur l'extrémité du conducteur de terre 40.

Avantageusement, la pièce 30 possède des formes définies de façon à pouvoir être formées dans une tôle pliée d'épaisseur constante. Ces formes sont bien visibles sur la figure 3.

Pour accueillir une cosse 41 classique, la languette 42 doit avoir une épaisseur de l'ordre de 0,8 mm. Il est bien entendu que les valeurs données pour les dimensions de la cosse 41 ne sont que des exemples. Toute autre valeur est possible sans sortir du cadre de l'invention. Néanmoins, en fonction du matériau retenu pour réaliser la pièce 30, l'épaisseur nécessaire pour la réalisation de la rondelle 31 et notamment des ailettes 33, peut être différente de l'épaisseur de la languette 42. Pour s'adapter aux contraintes divergentes d'épaisseur de la rondelle 31 et de la languette 42, la languette 42 comprend deux plis 43 et 44 permettant d'augmenter son épaisseur fonctionnelle vis-à-vis de la cosse 41. Pour reprendre l'exemple de dimension donné plus haut, on peut réaliser la pièce 30 dans une tôle d'épaisseur 0,4 mm tout en y raccordant une cosse 41 prévue pour une languette de 0,8 mm.

On a vu plus haut que les moyens de connexion 12 comprennent trois bornes d'alimentation 14, 15 et 16 traversant l'enveloppe hermétique 11. Les bornes d'alimentation 14, 15 et 16 comprennent par exemple chacune une languette d'alimentation s'étendant suivant la direction d'insertion 22. Pour ne pas surcharger les figures, les languettes porteront les mêmes repères que les bornes 14, 15 et 16. Le câble 21 comprend le conducteur de terre 40 et au moins deux conducteurs électriques d'alimentation 47 et 48 se terminant chacun par une cosse, respectivement 50 et 51 destinée à s'enficher chacune sur une des languettes d'alimentation 15 ou 16 lors de la connexion du boîtier 20,

La figure 6 représente le boîtier 20 ouvert en position sur le compresseur. Avantageusement, le boîtier 20 comprend un composant 55 de protection thermique du compresseur 10. Les bornes d'alimentation comprennent une languette de protection 14 s'étendant suivant la direction d'insertion 22. Le composant de protection thermique 55 comprend un conducteur électrique 56 se terminant par une cosse 57 destinée à s'enficher sur la languette de protection 14. Le câble 21 comprend un troisième conducteur électrique d'alimentation 49 se terminant par une cosse 52. Dans cette variante, le câble 21 comprend donc quatre conducteurs : le conducteur de terre 40 et les trois conducteurs électriques d'alimentation 47, 48 et 49. Le conducteur électrique 49 s'enfiche sur une languette 58 appartenant au composant de protection thermique 55.

L'effet antiretour est effectif lorsqu'un opérateur tente de retirer le boitier 20 en exerçant une traction dans un sens opposée au sens d'insertion 22 sur le boitier 20. Il est toutefois possible de configurer les moyens antiretours pour permettre un désengagement de ceux-ci au moyen d'une manoeuvre complémentaire distincte d'une traction dans un sens opposée au sens d'insertion 22.

Cette manoeuvre complémentaire peut par exemple être obtenue en insérant un outil dans le boitier 20 par un orifice prévu à cet effet. L'outil peut par exemple être un tournevis à lame plate se glissant entre une ailette 33 et la tige 13.

La figure 7 représente une pièce monobloc 60 formant une variante à la pièce 30 permettant en plus le désengagement de la liaison. La pièce 60 comprend des moyens alternatifs à l'utilisation d'un outil se glissant entre une ailette 33 et la tige 13 permettant par un mouvement de pression ou de traction la déconnexion sans entrainer la destruction de la pièce 60.

La pièce 60 comprend une rondelle 61 percée semblable à la rondelle 31. La rondelle 61 s'étend dans un plan 62 et est destinée à entourer la tige 13 lors de la connexion du boitier 20 sur la tige 13. La rondelle 61 est équipée d'au moins une ailette radiale 63 obturant partiellement le perçage 64 de la rondelle 61, de façon à s'ajuster de façon serrée sur la tige 13. Ici encore, la rondelle 61 comprend plusieurs ailettes 63 symétriques, 4 dans l'exemple représenté. Les ailettes 63 sont inclinées par rapport au plan 62 de la rondelle 61 de façon augmenter leur inclinaison par déformation élastique lors de l'insertion sur la tige 13. Les ailettes 63 sont disposées par paires chacune des paires d'ailettes 63 venant s'appuyer sensiblement de façon diamétralement opposée sur la tige 13. Comme précédemment une simple traction sur la pièce 60 selon un sens opposé au sens 22, tend à augmenter l'effort de serrage de la rondelle 61 sur la tige 13 en arc-boutant les ailettes 63 sur la tige 13.

La connexion du boîtier 20 sur la tige 13 comprend des moyens pour libérer l'arc-boutement au moyen d'une manoeuvre distincte de la traction dans un sens opposé au sens d'insertion 22.

Dans l'exemple représenté, la pièce monobloc 60 comprend au moins une aile 65, deux ailes 65 dans l'exemple représenté, pouvant être manoeuvrées afin d'écarter les ailettes 63 de la tige 13. Les ailes 65 forment des excroissances s'étendant vers l'extérieur de la rondelle 61. Chaque aile 65 est associée à une paire d'ailettes 63. Chaque aile 65 comprend une zone d'appui, comme par exemple un trou 66 permettant à un outil de tirer sur l'aile 65 perpendiculairement au sens d'insertion 22. Il est par exemple possible d'utiliser une pince à circlips possédant deux doigts venant chacun dans un des trous 66. En manoeuvrant la pince à circlips de façon à écarter les trous de la tige 13, la rondelle 61 se déforme et les ailettes 63 s'écartent de la tige 13 en suivant le mouvement des ailes 65. Alternativement aux trous 66, les ailes 65 peuvent comprendre chacune un épaulement sur lequel peut s'appuyer un outil adapté pour déformer localement la rondelle 61 en l'écartant de la tige 13. La déformation de la rondelle 61 se fait dans le plan 62.

Alternativement, il est possible de déformer localement la rondelle 61 par torsion autour d'un axe 67 perpendiculaire au sens d'insertion 22. Cette torsion peut être réalisée en appuyant sur chacune des ailes 65 dans le sens 22 comme représenté sur la figure 7 au moyen des flèches 68. En appuyant sur les ailes 65 la rondelle 61 se déforme et les ailettes 63 se déforment en sens inverse des ailes 65, en se dégageant de la tige 13. Autrement dit, chacune des ailes 65 est configurée de telle sorte qu'une pression sur l'aile 65 permet d'écarter les ailettes 63 correspondantes de la tige 13.

D'autres ailettes 70 peuvent participer au centrage du perçage 64 sur la tige 13. Les ailettes 63 et 70 sont réparties autour du centre du perçage 64 destiné à coïncider avec l'axe de la tige 13. A la différence des ailettes 63, les ailettes 70 comprennent chacune une extrémité libre 71 recourbée vers l'extérieur afin d'éviter un arc-boutement sur la tige en permettant à l'ailette 70 de glisser contre la tige lorsqu'on déconnecte le boitier 20 de la tige 13.

L'opération de déformation de la rondelle 61 est réalisée après avoir retiré le capot 38 afin d'accéder à la pièce 60. Il suffit alors de tirer l'embase 37 dans les sens opposé au sens 22 pour déconnecter le boitier 20.

La figure 8 représente l'embase 37 et la pièce 60 en position dans l'embase 37. L'embase 37 est configurée pour permettre l'accès aux ailes 65. La pièce 60 peut comprendre d'autres ailes 72 s'étendant à partir de la rondelle 61 vers l'extérieur. Les ailes 72 permettant un maintien en position de la pièce 60 dans l'embase 37.

## Revendications

1. Compresseur hermétique (10) comprenant un groupe moto pompe, une enveloppe hermétique (11) et des moyens de connexion électriques (12), le groupe moto pompe étant disposé à l'intérieur de l'enveloppe hermétique (11), les moyens de connexion (12) permettant l'alimentation électrique du groupe moto pompe en traversée de l'enveloppe hermétique (11), les moyens de connexion (12) comprenant une tige de terre (13) et au moins deux bornes d'alimentation (14, 15, 16), les moyens de connexion (12) comprennant un boîtier (20) mobile et un câble d'alimentation (21), le boîtier (20) étant disposé à l'extrémité du câble (21), la connexion du boitier (20) sur la tige de terre (13) et sur les bornes d'alimentation (14, 15, 16) se faisant par un mouvement de translation, suivant un sens d'insertion (22), la connexion du boîtier (20) sur la tige de terre (13) comprennant des moyens antiretours (31) interdisant le mouvement du boîtier (20) dans un sens opposée au sens d'insertion (22), la tige de terre (13) étant formée d'une tige s'étendant hors de l'enveloppe hermétique (11) dans une direction portant le sens d'insertion (22), **caractérisé en ce que** le boîtier (20) comprend une pièce mécanique monobloc (30 ; 60) destinée à assurer la connexion du boîtier (20) sur la tige de terre (13), **en ce que** le boîtier (20) comprend deux parties : une embase (37) et un capot (38), **en ce que** la pièce mécanique (30 ; 60) est solidaire de l'embase (37), **en ce que** le capot (38) est fixé de façon amovible sur l'embase (37) et **en ce que** l'embase (37) est réalisée dans un matériau isolant électriquement de façon à éviter tout contact électrique entre des composants (55) situés à l'intérieur du boîtier (20) et l'enveloppe hermétique (11).

2. Compresseur hermétique selon la revendication 1, **caractérisé en ce que** les moyens antiretours (31) interdisent le mouvement du boîtier (20) dans un sens opposée au sens d'insertion (22), uniquement au moyen d'une traction sur le boitier (20) et **en ce que** les moyens antiretours (31) autorisent le mouvement du boîtier (20), dans un sens opposée au sens d'insertion (22), en combinant la traction dans un sens opposée au sens d'insertion (22) avec une autre manoeuvre distincte de la traction.

3. Compresseur hermétique selon l'une des revendications précédentes, **caractérisé en ce que** la connexion du boîtier (20) sur la tige de terre (13) comprend des moyens d'arc-boutement (31) sur la tige de terre (13).

4. Compresseur hermétique selon les revendications 2 et 3, **caractérisé en ce que** la connexion du boîtier (20) sur la tige de terre (13) comprend des moyens pour libérer l'arc-boutement au moyen de la manoeuvre distincte.

5. Compresseur hermétique selon l'une des revendications précédentes, **caractérisé en ce que** la connexion du boîtier (20) sur la tige de terre (13) est définie de façon à ce qu'une déconnexion ne mettant en oeuvre que la traction dans un sens opposée au sens d'insertion (22) soit destructrice de la connexion sur la tige de terre (13).

6. Compresseur hermétique selon l'une des revendications précédentes, **caractérisé en ce que** la pièce mécanique monobloc (30 ; 60) comprend une rondelle (31 ; 61) percée (34 ; 64) s'étendant dans un plan (32 ; 62), la rondelle (31 ; 61) étant destinée à entourer la tige (13) de façon à ce que le plan (32 ; 62) de la rondelle (31 ; 61) se place perpendiculairement à la direction portant le sens d'insertion (22), **en ce que** la rondelle (31 ; 61) est équipée d'au moins une ailette radiale (33 ; 63) obturant partiellement le perçage (34 ; 64) de la rondelle (31 ; 61), de façon à s'ajuster de façon serrée sur la tige (13), assurant la connexion électrique sur la tige de terre (13), et **en ce que** l'ailette (33 ; 63) est inclinée par rapport au plan (32 ; 62) de la rondelle (31 ; 61) de façon augmenter son inclinaison par déformation élastique lors de l'insertion (22) pour former les moyens antiretours.

7. Compresseur hermétique selon la revendication 6, **caractérisé en ce que** la rondelle (31 ; 61) comprend plusieurs ailettes (33 ; 63).

8. Compresseur hermétique selon l'une des revendications 6 ou 7, **caractérisé en ce que** la pièce monobloc (60) comprend une aile (65) pouvant être manoeuvrée afin d'écarter l'ailette (63) de la tige (13).

9. Compresseur hermétique selon la revendication 8, **caractérisé en ce que** l'aile (65) comprend une zone d'appui (66) permettant à un outil de tirer sur l'aile (65) perpendiculairement au sens d'insertion (22).

10. Compresseur hermétique selon l'une des revendications 8 ou 9, **caractérisé en ce que** l'aile (65) est configurée de telle sorte qu'une pression sur l'aile (65) permet d'écarter l'ailette (63) de la tige(13).

11. Compresseur hermétique selon l'une des revendications précédentes, **caractérisé en ce que** le câble (21) comprend un conducteur électrique de terre (40) se terminant par une cosse de terre (41) et **en ce que** la pièce mécanique monobloc (30) comprend une languette (42) sur laquelle la cosse de terre (41) est destinée à s'enficher.

12. Compresseur hermétique selon l'une des revendications précédentes, **caractérisé en ce que** la pièce mécanique monobloc (30 ; 60) possède des formes définies de façon à pouvoir être formées dans une tôle pliée d'épaisseur constante.

13. Compresseur hermétique selon les revendications 11 et 12, **caractérisé en ce que** la languette (42) sur laquelle la cosse de terre (41) est destinée à s'enficher comprend deux plis de façon à s'adapter à des contraintes divergentes d'épaisseur de la rondelle (31) et de la languette (42) sur laquelle s'enfiche la cosse de terre (41).

14. Compresseur hermétique selon l'une des revendications précédentes, **caractérisé en ce que** les bornes d'alimentation (14, 15, 16) comprennent chacune une languette d'alimentation s'étendant suivant la direction d'insertion (22) et **en ce que** le câble (21) comprend au moins deux conducteurs électriques d'alimentation (47, 48, 49) se terminant chacun par une cosse (50, 51, 52) destinée à s'enficher chacune sur une des languettes d'alimentation lors de la connexion du boîtier (20).

15. Compresseur hermétique selon l'une des revendications précédentes, **caractérisé en ce que** le boîtier (20) comprend un composant de protection thermique (55) du compresseur (10), **en ce que** les bornes d'alimentation (14, 15, 16) comprennent une languette de protection (14) s'étendant suivant la direction d'insertion (22) et **en ce que** le composant de protection thermique (55) comprend un conducteur électrique (56) se terminant par une cosse (57) destinée à s'enficher sur la languette de protection (16).

16. Compresseur hermétique selon l'une des revendications précédentes, **caractérisé en ce que** le boîtier (20) comprend un matériau isolant électriquement disposé de façon à éviter tout contact électrique entre des composants (55) situés à l'intérieur du boîtier (20) et l'enveloppe hermétique (11).

## Patentansprüche

1. Hermetischer Verdichter (10), umfassend ein Pumpenaggregat, eine hermetische Hülle (11) und elektrische Verbindungsmittel (12), wobei das Pumpenaggregat im Inneren der hermetischen Hülle (11) angeordnet ist, wobei die Verbindungsmittel (12) die Stromversorgung des Pumpenaggregats durch die hermetische Hülle (11) hindurch ermöglichen, wobei die Verbindungsmittel (12) einen Erdungsspieß (13) und mindestens zwei Versorgungsanschlüsse (14, 15, 16) umfassen, wobei die Verbindungsmittel (12) ein mobiles Gehäuse (20) und ein Versorgungskabel (21) umfassen, wobei das Gehäuse (20) am Ende des Kabels (21) angeordnet ist, wobei die Verbindung des Gehäuses (20) mit dem Erdungsspieß (13) und mit den Versorgungsanschlüssen (14, 15, 16) durch eine Translationsbewegung erfolgt, entlang einer Einführungsrichtung (22), wobei die Verbindung des Gehäuses (20) mit dem Erdungsspieß (13) Rückschlagmittel (31) umfasst, die die Bewegung des Gehäuses (20) in eine Richtung entgegengesetzt der Einführungsrichtung (22) verhindern, wobei der Erdungsspieß (13) durch einen Spieß gebildet ist, der sich aus der hermetischen Hülle (11) in eine Richtung entsprechend der Einführungsrichtung (22) heraus streckt, **dadurch gekennzeichnet, dass** das Gehäuse (20) ein einteiliges mechanisches Bauteil (30; 60) umfasst, das dazu dient, die Verbindung des Gehäuses (20) mit dem Erdungsspieß (13) zu gewährleisten, dass das Gehäuse (20) zwei Teile umfasst: eine Grundplatte (37) und eine Abdeckung (38), dass das mechanische Bauteil (30; 60) fest mit der Grundplatte (37) verbunden ist, dass die Abdeckung (38) auf lösbare Weise an der Grundplatte (37) befestigt ist und dass die Grundplatte (37) aus einem elektrisch isolierenden Material gefertigt ist, um jeglichen elektrischen Kontakt zwischen den Komponenten (55), die sich im Inneren des Gehäuses (20) befinden, und der hermetischen Hülle (11) zu vermeiden.

2. Hermetischer Verdichter nach Anspruch 1, **dadurch gekennzeichnet, dass** die Rückschlagmittel (31) die Bewegung des Gehäuses (20) in eine Richtung entgegengesetzt der Einftihrungsrichtung (22) verhindert, einzig mittels einer Zugkraft auf das Gehäuse (20), und dass die Rückschlagmittel (31) die Bewegung des Gehäuses (20) in eine Richtung entgegengesetzt der Einführungsrichtung (22) ermöglichen, indem die Zugkraft in eine Richtung entgegengesetzt der Einführungsrichtung (22) mit einer anderen Betätigung, anders als der Zugkraft, kombiniert wird.

3. Hermetischer Verdichter nach einem der vorhergehenden Ansprüche, **dadurch gekennzeichnet, dass** die Verbindung des Gehäuses (20) mit dem Erdungsspieß (13) Selbsthemmungsmittel (31) auf dem Erdungsspieß (13) umfasst.

4. Hermetischer Verdichter nach Anspruch 2 und 3, **dadurch gekennzeichnet, dass** die Verbindung des Gehäuses (20) mit dem Erdungsspieß (13) Mittel zum Lösen der Selbsthemmung mittels der verschiedenen Betätigung umfasst.

5. Hermetischer Verdichter nach einem der vorhergehenden Ansprüche, **dadurch gekennzeichnet, dass** die Verbindung des Gehäuses (20) mit dem Erdungsspieß (13) derart definiert ist, dass eine Trennung, die lediglich die Traktion in eine Richtung entgegengesetzt der Einführungsrichtung (22) bewirkt, zerstörerisch für die Verbindung mit dem Erdungsspieß (13) ist.

6. Hermetischer Verdichter nach einem der vorhergehenden Ansprüche, **dadurch gekennzeichnet, dass** das einteilige mechanische Bauteil (30; 60) eine durchbohrte (34; 64) Scheibe (31; 61) umfasst, die sich auf einer Ebene (32; 62) erstreckt, wobei die Scheibe (31; 61) dazu dient, den Spieß (13) derart zu umgeben, dass die Ebene (32; 62) der Scheibe (31; 61) senkrecht zur Richtung entsprechend der Einfiihrungsrichtung (22) platziert ist, dass die Scheibe (31; 61) mit mindestens einer radialen Rippe (33; 63) ausgestattet ist, die die Bohrung (34; 64) der Scheibe (31; 61) teilweise verschließt, um sich auf straffe Weise an den Spieß (13) anzupassen und die elektrische Verbindung mit dem Erdungsspieß (13) zu gewährleisten, und dass die Rippe (33; 63) in Bezug auf die Ebene (32; 62) der Scheibe (31; 61) geneigt ist, sodass ihre Neigung durch elastische Verformung bei der Einführung (22) vergrößert wird, um die Rückschlagmittel zu bilden.

7. Hermetischer Verdichter nach Anspruch 6, **dadurch gekennzeichnet, dass** die Scheibe (31; 61) mehrere Rippen (33; 63) umfasst.

8. Hermetischer Verdichter nach einem der Ansprüche 6 oder 7, **dadurch gekennzeichnet, dass** das einteilige Bauteil (60) einen Flügel (65) umfasst, der betätigt werden kann, um die Rippe (63) von dem Spieß (13) zu entfernen.

9. Hermetischer Verdichter nach Anspruch 8, **dadurch gekennzeichnet, dass** der Flügel (65) einen Stützbereich (66) umfasst, der einem Werkzeug ermöglicht, den Flügel (65) senkrecht zur Einführungsrichtung (22) zu ziehen.

10. Hermetischer Verdichter nach einem der Ansprüche 8 oder 9, **dadurch gekennzeichnet, dass** der Flügel (65) derart ausgestaltet ist, dass ein Druck auf den Flügel (65) das Entfernen der Rippe (63) von dem Spieß (13) ermöglicht.

11. Hermetischer Verdichter nach einem der vorhergehenden Ansprüche, **dadurch gekennzeichnet, dass** das Kabel (21) einen elektrischen Erdungsleiter (40) umfasst, der in einer Erdungsklammer (41) endet, und dass das einteilige mechanische Bauteil (30) eine Lasche (42) umfasst, in die die Erdungsklammer (41) einzustecken ist.

12. Hermetischer Verdichter nach einem der vorhergehenden Ansprüche, dadurch gekenntzeichnet, dass das einteilige mechanische Bauteil (30; 60) Formen aufweist, die derart definiert sind, dass sie in einem Winkelblech mit konstanter Dicke gebildet werden können.

13. Hermetischer Verdichter nach den Ansprüchen 11 und 12, **dadurch gekennzeichnet, dass** die Lasche (42), in die die Erdungsklammer (41) einzustecken ist, zwei Faltungen umfasst, um sich an die unterschiedlichen Einschränkungen der Dicke der Scheibe (31) und der Lasche (42), in die die Erdungsklammer (41) eingesteckt wird, anzupassen.

14. Hermetischer Verdichter nach einem der vorhergehenden Ansprüche, **dadurch gekennzeichnet, dass** die Versorgungsanschlüsse (14, 15, 16) jeweils eine Versorgungslasche umfassen, die sich entlang der Einfiihrungsrichtung (22) erstreckt und dass das Kabel (21) mindestens zwei elektrische Versorgungsleiter (47, 48, 49) umfasst, die jeweils in einer Klammer (50, 51, 52) enden, die bei Verbindung des Gehäuses (20) jeweils in eine der Versorgungslaschen einzustecken ist.

15. Hermetischer Verdichter nach einem der vorhergehenden Ansprüche, **dadurch gekennzeichnet, dass** das Gehäuse (20) eine Wärmeschutzkomponente (55) des Verdichters (10) umfasst, dass die Versorgungsanschlüsse (14, 15, 16) eine Schutzlasche (14) umfassen, die sich entlang der Einführungsrichtung (22) erstreckt und dass die Wärmeschutzkomponente (55) einen elektrischen Leiter (56) umfasst, der in einer Klammer (57) endet, die in die Schutzlasche (16) einzustecken ist.

16. Hermetischer Verdichter nach einem der vorhergehenden Ansprüche, **dadurch gekennzeichnet, dass** das Gehäuse (20) ein elektrisch isolierendes Material umfasst, das angeordnet ist, um jeglichen elektrischen Kontakt zwischen den Komponenten (55), die sich im Inneren des Gehäuses (20) befinden, und der hermetischen Hülle (11) zu vermeiden.

## Claims

1. A sealed compressor (10) comprising a motor pump unit, a hermetic casing (11) and means of electrical connection (12), the motor pump unit being positioned inside the hermetic casing (11), the connection means (12) allowing the motor pump unit to be powered electrically through the hermetic casing (11), the connection means (12) comprising an earth rod (13) and at least two power supply terminals (14, 15, 16), the connection means (12) comprising a mobile housing (20) and a power supply cable (21), the housing (20) being arranged at the end of the cable (21), connection of the housing (20) to the earth rod (13) and to the power supply terminals (14, 15, 16) being achieved by a translational movement in a direction of insertion (22), connection of the housing (20) to the earth rod (13) comprising non-return means (31) that prevent the housing (20) from moving in an opposite direction to the direction of insertion (22), the earth rod (13) being formed of a rod extending outside of the hermetic casing (11) in a direction corresponding to the direction of insertion (22), **characterised in that** the housing (20) comprises a one-piece mechanical part (30; 60) intended to ensure the connection of the housing (20) to the earth rod (13), **in that** the housing (20) comprises two parts: a base (37) and a cover (38), **in that** the mechanical part (30; 60) is rigidly secured to the base (37), **in that** the cover (38) is removably attached to the base (37), and **in that** the base (37) is made of an electrically insulating material so as to avoid any electrical contact between components (55) located inside the housing (20) and the hermetic casing (11).

2. The sealed compressor according to Claim 1, **characterised in that** the non-return means (31) prevent the housing (20) from moving in an opposite direction to the direction of insertion (22) simply due to pulling on the housing (20), and **in that** the non-return means (31) allow the housing (20) to move in an opposite direction to the direction of insertion (22) when the pulling force in an opposite direction to the direction of insertion (22) is combined with another manoeuvre other than pulling.

3. The sealed compressor according to either of the preceding claims, **characterised in that** the connection of the housing (20) to the earth rod (13) comprises means (31) for bracing on the earth rod (13).

4. The sealed compressor according to Claims 2 and 3, **characterised in that** the connection of the housing (20) to the earth rod (13) includes means for releasing the bracing by means of the different manoeuvre.

5. The sealed compressor according to any of the preceding claims, **characterised in that** the connection of the housing (20) to the earth rod (13) is defined in such a way that disconnection causing only the traction in an opposite direction to the direction of insertion (22) will destroy the connection to the earth rod (13).

6. The sealed compressor according to any of the preceding claims, **characterised in that** the one-piece mechanical part (30; 60) includes a pierced (34; 64) washer (31; 61) extending in a plane (32; 62), the washer (31; 61) being designed to surround the rod (13) so that the plane (32; 62) of the washer (31; 61) is placed perpendicular to the direction corresponding to the direction of insertion (22), **in that** the washer (31; 61) has at least one radial fin (33; 63) partially blocking the hole (34; 64) of the washer (31; 61) so as to fit tightly on the rod (13), ensuring electrical connection to the earth rod (13), and **in that** the fin (33; 63) is inclined relative to the plane (32; 62) of the washer (31; 61) in such a way that the inclination thereof is increased during insertion (22) by elastic deformation, thereby forming the non-return means.

7. The sealed compressor according to Claim 6, **characterised in that** the washer (31; 61) comprises several fins (33; 63).

8. The sealed compressor according to either of Claims 6 or 7, **characterised in that** the one-piece part (60) comprises a wing (65) that can be manoeuvred to move the fin (63) away from the rod (13).

9. The sealed compressor according to Claim 8, **characterised in that** the wing (65) comprises a bearing area (66) allowing a tool to pull on the wing (65) perpendicularly to the direction of insertion (22).

10. The sealed compressor according to either of Claims 8 or 9, **characterised in that** the wing (65) is configured in such a way that pressure on the wing (65) allows the fin (63) to be moved away from the rod (13).

11. The sealed compressor according to any of the preceding claims, **characterised in that** the cable (21) includes an electric earth conductor (40) ending in an earth lug (41) and **in that** the one-piece mechanical part (30) includes a tab (42) onto which the earth lug (41) is intended to be plugged.

12. The sealed compressor according to any of the preceding claims, **characterised in that** the one-piece mechanical part (30; 60) has shapes defined in such a way that they may be formed in bent sheet metal of constant thickness.

13. The sealed compressor according to Claims 11 and 12, **characterised in that** the tab (42) on which the earth lug (41) is intended to be plugged comprises two bends so as to adapt to differing requirements in terms of thickness of the washer (31) and the tab (42) on which the earth lug (41) is plugged.

14. The sealed compressor according to any of the preceding claims, **characterised in that** the power supply terminals (14, 15, 16) each include a power supply tab extending along the direction of insertion (22) and **in that** the cable (21) includes at least two electric power supply conductors (47, 48, 49) each ending in a lug (50, 51, 52) designed so as to each plug onto one of the power supply tabs upon connection of the housing (20).

15. The sealed compressor according to any of the preceding claims, **characterised in that** the housing (20) includes a thermal protection component (55) for the compressor (10), **in that** the power supply terminals (14, 15, 16) include a protective tab (14) extending along the direction of insertion (22), and **in that** the thermal protection component (55) comprises an electric conductor (56) ending in a lug (57) designed to be plugged onto the protective tab (16).

16. The sealed compressor according to any of the preceding claims, **characterised in that** the housing (20) comprises an electrically insulating material arranged in such a way as to avoid any electrical contact between components (55) located inside the housing (20) and the hermetic casing (11).
